# FASCICULE DE BREVET EUROPEEN

(11) **EP 1 135 780 B1**
(45) Date de publication et mention de la délivrance du brevet: **01.03.2006**
(21) Numéro de dépôt: 99957367.8
(22) Date de dépôt: 03.12.1999
(51) Int. Cl.: H01F 7/02, A41F 1/00, A43C 11/00, A45C 13/10

(54) **DISPOSITIF POUR FIXATION OU AJUSTAGE ENTRE ELLES DE PARTIES DE VETEMENTS, CHAUSSURES OU AUTRES ACCESSOIRES**
JUSTIER- UND BEFESTIGUNGSVORRICHTUNG FÜR BEKLEIDUNGSTEILE; SCHUHE ODER ANDERES ZUBEHÖR
DEVICE FOR MUTUALLY ADJUSTING OR FIXING PARTS OF GARMENTS, SHOES OR OTHER ACCESSORIES

(30) Priorité: 03.12.1998 FR 9815307
(43) Date de publication de la demande: 26.09.2001
(73) Titulaire: Sitbon, Agnès, 75012 Paris (FR)
(72) Inventeur: SITBON, Eric, F-75012 Paris (FR)
(74) Mandataire: Benech, Frédéric
(86) Numéro de dépôt international: PCT/FR1999/003017
(87) Numéro de publication internationale: WO 2000/033328

(56) Documents cités:
- DE-A- 1 942 613
- DE-A- 2 628 052
- FR-A- 1 581 763
- US-A- 2 389 298
- US-A- 2 389 299
- US-A- 5 307 582

## Description

La présente invention concerne un dispositif pour le maintien en contact, le réglage, l'ajustage ou la fermeture de parties de vêtements, de chaussures ou de tout autre accessoire utilisant des éléments magnétiques.

Les éléments magnétiques ou ferromagnétiques sont des constituants qui jouent un rôle important dans de nombreux dispositifs de notre civilisation moderne.

Ceux qui sont utilisés dans la pratique peuvent se diviser en deux catégories : les matériaux doux, qui s'aimantent facilement (haute perméabilité et de manière réversible), et les matériaux durs car d'une forte aimantation rémanente, qui sont utilisés comme aimants permanents.

Dans la suite on utilisera le terme élément ferromagnétique pour désigner les matériaux doux, le terme aimant étant utilisé pour désigner les matériaux durs qui forment donc des aimants permanents.

Un aimant peut aussi bien être un aimant naturel qu'un aimant artificiel, il peut donc être de constitution très variable. Ces derniers peuvent être conformés de façon simple, adaptée aux usages désirés de façon à leur faire prendre avec une bonne stabilité une aimantation beaucoup plus intense et plus durable que celle des aimants naturels.

Par la suite, on sera également amené à mentionner les polarités ou pôles des aimants utilisés.

Tout aimant présente deux portions opposées appelées ses pôles, à savoir un pôle positif ou pôle nord (tendance à se diriger vers le nord) et un pôle négatif opposé ou pôle sud.

La présente invention vise également les vêtements tels que les blouses, les vestes, les salopettes, les robes, les jupes ou les pantalons, ainsi que les chaussures, ou les accessoires tels que les ceintures, les bretelles, etc. comportant des moyens de réglages avec éléments magnétiques.

Elle trouve ainsi une application particulièrement importante, bien que non exclusive, dans le domaine des chaussures de sport et celui des vêtements dont il faut pouvoir rapidement assurer une bonne étanchéité vis-à-vis d'un environnement extérieur hostile, comme par exemple le milieu hospitalier contaminant ou le domaine de l'industrie nucléaire (radio protection).

On connaît déjà des dispositifs d'ajustement ou de fermeture de vêtements ou de chaussures. De tels dispositifs présentent des moyens de fixation amovibles comprenant des moyens mâles et des moyens femelles connectables avec lesdits moyens mâles, par exemple par pression, par boutons, par Velcro ®, par fermeture à glissière ou par lacets.

Ces différents dispositifs présentent des inconvénients.

Ils ne sont pas facilement ajustables, obligeant par exemple l'utilisateur à découdre ou démonter les éléments pour obtenir le bon réglage.

De plus, leur ajustement nécessite toujours une intervention manuelle de l'utilisateur, ce qui est parfois difficile pour certains d'entre eux, comme par exemple les handicapés, les femmes enceintes, les enfants, ou les plongeurs sous-marins.

On connaît également des ceintures ajustables avec aimants (US-A-5,307,582) ou des housses avec fixations par aimants (FR-A-1.581.763).

Ici encore, ces moyens ne permettent pas un ajustage optimisé, tout en étant compliqués et coûteux à mettre en oeuvre.

On connaît également un système de fermeture de vêtement comprenant des éléments magnétiques en matière rigide fixés de façon espacée sur les bords de deux rubans de matière souple.

De même il est connu une fermeture de chaussure de ski munie d'une sécurité magnétique empêchant son ouverture involontaire.

De façon générale, tous ces systèmes connus utilisant des aimants permettent d'associer deux parties d'un vêtement, d'une ceinture, d'un bagage, d'une chaussure, etc. dans une position prédéterminée des éléments mâles et femelles sans possibilité de modifier l'emplacement de ces éléments de façon instantanée.

La présente invention vise à fournir un dispositif de fixation ajustable répondant mieux que ceux antérieurement connus aux exigences de la pratique, notamment en ce qu'elle permet une fermeture et/ou un réglage simplifiés des vêtements, des chaussures ou autres accessoires, de façon robuste, résistante, et ajustable de façon instantanée sans effort par l'utilisateur.

Les personnes handicapées par leur état, ou par leur environnement, ou encore celles qui effectuent de nombreux mouvements, bénéficient ainsi d'une fermeture simple, fiable, peu coûteuse et aisée à mettre en oeuvre.

Dans ce but la présente invention propose notamment un dispositif pour maintenir en contact, régler, ajuster ou fermer des parties de vêtement, chaussure, ou tout autre accessoire, caractérisé en ce qu'il comporte une première partie comprenant au moins un premier fourreau dans lequel est introduit au moins un premier aimant ou élément ferromagnétique, mobile à l'intérieur dudit premier fourreau, et une deuxième partie comportant au moins un deuxième aimant ou élément ferromagnétique sujet ou soumis à l'attraction magnétique du premier aimant ou élément ferromagnétique de la première partie et permettant de fixer, régler, ajuster ou fermer le vêtement, la chaussure ou l'accessoire lorsque l'une desdites première et deuxième parties est actionnée par un utilisateur pour coopérer avec l'autre partie, une multitude de réglages ou d'ajustements étant possible grâce au coulissement du premier aimant ou élément ferromagnétique dans ledit premier fourreau.

Dans des modes de réalisation avantageux on a de plus recours à l'une et/ou à l'autre des dispositions suivantes :
- le deuxième aimant ou élément ferromagnétique est lui même inclus et mobile dans un deuxième fourreau appartenant à la deuxième partie ;
- le deuxième aimant ou élément ferromagnétique est fixé à la deuxième partie ;
- la première partie et/ou la deuxième partie comportent deux fourreaux ;
- une des première et deuxième parties est au moins en partie formée par une sangle ou une bretelle ;
- au moins un des premier et deuxième aimants ou éléments ferromagnétiques est formé par une zone aimantée ou ferromagnétique de ladite bretelle ou sangle appartenant à la première ou deuxième partie correspondante ;
- un ou plusieurs aimants ou éléments ferromagnétiques d'une partie du dispositif, présente une forme concave, et le ou les aimants ou éléments ferromagnétiques de l'autre partie présente une forme convexe complémentaire de ladite forme concave ;
- un ou plusieurs aimants ou éléments ferromagnétiques présentent une forme plate, en trapèze, en rectangle, circulaire ou triangulaire ;
- au moins un aimant ou élément ferromagnétique d'une partie est cylindrique ;
- l'aimant ou élément ferromagnétique correspondant de l'autre partie est plat ;
- l'aimant ou élément ferromagnétique correspondant de l'autre partie est cylindrique ;
- le dispositif comporte des moyens mécaniques d'entraînement du ou des fourreaux ;
- l'une au moins des première et deuxième parties comporte une série d'au moins deux aimants ou éléments ferromagnétiques articulés entre eux ;
- la polarisation d'au moins un des aimants est faciale ;
- la polarisation d'au moins un des aimants est axiale, parallèle au fourreau ;
- au moins un des aimants est multipolaire ;
- le dispositif comporte au moins deux aimants dans un même fourreau, de polarisation inversée ;
- chaque aimant est associé à un élément de protection anti-magnétique ;
- au moins un aimant étant multipolaire, il est agencé pour être pris en sandwich entre deux pièces de fermeture du flux magnétique ;
- l'aimant étant de largeur d, l'épaisseur structurelle du dispositif entre aimant et élément ferromagnétique est inférieure à d/12 ;
- au moins un aimant ou élément ferromagnétique est collé, soudé ou enchâssé avec une plaque de support, par exemple en matière plastique ou latex, que l'on peut coudre ;
- le fourreau comporte de plus une bande de toile ferromagnétique sur tout ou partie de sa longueur ;
- le fourreau comporte de plus sur au moins une partie de sa longueur, des piqûres faîte avec un fil conducteur ferromagnétique ;
- les aimants ou éléments ferromagnétiques comprennent des bords ronds ;
- les aimants sont issus de la famille des terres rares du type Néodyne Fer Bore.

Les aimants sont avantageusement recouverts d'une couche de protection obtenue par galvanisation nickel/cuivre.
- il comporte des moyens pour actionner le ou les aimants ou éléments ferromagnétiques mobiles, à distance ;
- les moyens pour actionner à distance comportent des moyens de motorisation d'au moins un des aimants ou parties ferromagnétiques mobiles, permettant d'entraîner le déplacement du ou des fourreaux correspondants ;
- il comporte des moyens de motorisation d'au moins un premier et d'au moins un deuxième aimant ou élément ferromagnétique, propre à coopérer avec le premier ;
- les moyens pour actionner à distance comprennent un microprocesseur, propre à effectuer un réglage automatique permettant l'ajustement pendant l'utilisation, en limitant le serrage, de sorte que l'ajustage soit optimisé ;
- les moyens pour actionner à distance comprennent de plus des moyens de mémorisation de différents réglages, correspondant à des utilisateurs ou des situations différentes ;
- les moyens pour actionner à distance comprennent un capteur photoélectrique, et/ou un capteur de température, et/ou un capteur d'humidité ;
- les moyens pour actionner à distance comprennent des moyens de traction par élastique ou par ressort fixés ou reliés à l'aimant ou à l'élément ferromagnétique mobile, et propre à agir au travers du fourreau correspondant, et des moyens de verrouillage desdits moyens de traction dans une ou plusieurs positions déterminées ;
- les moyens de traction sont fixés au fourreau, ou traversent ledit fourreau ;
- au moins un aimant ou élément ferromagnétique est percé dans le sens transversal, par exemple parallèlement à la surface active (de contact), à distance de ladite surface, de sorte que cette dernière est dénuée de tout accident-concernant la continuité de sa planéité ;
- au moins un aimant est formé par une pastille percée dans le sens axial d'au moins un trou cylindrique et comprenant, du coté d'une de ses faces, un canal transversal parallèle à ladite face. et propre à permettre le passage d'un fil de couture entièrement en dessous de la dite face ;
- au moins un aimant est formé par une pastille percée dans le sens axial d'au moins un trou cylindrique et comprenant, du coté d'une de ses faces, une coupelle propre à permettre le passage d'un fil de couture entièrement en dessous de la dite face ;
- l'aimant comporte deux trous cylindriques ;
- le ou les aimants sont recouverts d'un fourreau anti-magnétique sur au moins une face ;
- le dispositif comporte de plus des moyens de détection et de signalisation de la bonne fermeture ou ajustage des parties du vêtement, de la chaussure ou de tout autre accessoire ;
- les moyens de détection et de signalisation comprennent un circuit de fils conducteurs reliés aux aimants ou éléments ferromagnétiques, lesdits aimants ou éléments ferromagnétiques servent de contacteurs pour fermer le circuit ;
- il comporte de plus des moyens déclencheurs d'une alarme ou d'une commande en cas de respect ou de non de conditions spécifiques déterminées ;
- les moyens pour actionner à distance comprennent un interrupteur situé dans la semelle de la chaussure, pouvant être activé par l'utilisateur lorsqu'il enfile son pied dans la chaussure, ce qui permet le réglage automatique de la chaussure ;
- le fourreau est prolongé par un pan de tissus auquel est fixé le deuxième aimant ou élément ferromagnétique ;
- le vêtement comporte un lest à l'intérieur de l'ourlet.

La présente invention propose également une chaussure comportant un dispositif tel que décrit ci-avant.

Dans un mode de réalisation avantageux la chaussure comporte trois parties pleines, à savoir une partie droite, une partie gauche et une partie centrale, et deux parties vides, séparant entre elles deux à deux les parties pleines, le dispositif comportant au moins une sangle fixée au milieu sur la partie centrale et munie de part et d'autre de fourreaux avec aimants mobiles, propre à permettre le rapprochement des parties droite et gauche vers la partie centrale, pour régler le serrage de la chaussure.

Egalement avantageusement le dispositif comprend au moins une sangle de réglage munie d'un aimant ou partie ferromagnétique propre à s'effacer à l'intérieur de la paroi de la chaussure, les moyens de motorisation étant propre à tirer ou libérer ladite sangle en automatique.

La présente invention propose également un vêtement comportant un dispositif selon tel que décrit ci-avant.

Dans un mode de réalisation avantageux le vêtement comporte une cotte en toile tissée d'un fil conducteur relié à une alarme permettant d'identifier la coupure du fil et donc le caractère endommagé du vêtement.

La présente invention propose également un accessoire du type bretelles ou ceintures, sac, agenda et autre type de maroquinerie comportant un dispositif tel que décrit ci-avant.

La présente invention sera mieux comprise au vu de la description qui suit de modes de réalisation donnés ci-après à titre d'exemples non limitatifs.

Elle se réfère aux dessins qui l'accompagnent dans lesquels :
- Les figures 1a, 1b, 1c et 1d sont des représentations schématiques, en plan donnant des principes de réalisation des première et deuxième parties de dispositif selon l'invention.
- Les figures 2a, 2b, 2c et 2d montrent schématiquement des variantes de première et deuxième parties de dispositif selon l'invention, comportant des aimants et éléments ferromagnétiques de formes diverses.
- Les figures 2e et 2f illustrent le fonctionnement des deux modes de réalisation plus particulièrement décrits ici.
- Les figures 2g, 2h, 2i, 2j et 2k donnent des vues agrandies schématiques de couple aimant/élément ferromagnétique de formes différentes, associés à des moyens de rappel à ressort.
- Les figures 2l et 2m montrent un aimant ou élément ferromagnétique articulé, utilisable avec l'invention.
- Les figures 2o, 2p, 2q, 2r, 2s, 2t, 2u, 2v, 2w, 2x et 2y donnent des modes de polarisation utilisables avec les aimants de l'invention.
- Les figures 3a, 3b, 3c, 3d, 3e et 3f, donnent, en perspective, en plan et en coupe, différents modes de réalisation d'aimants munis de protection anti-magnétique.
- Les figures 3g et 3h montrent, en coupe et en perspective, un mode de réalisation d'un aimant ou élément ferromagnétique utilisable avec l'invention, collé sur un support.
- Les figures 3j et 3k donnent un autre mode de réalisation d'un aimant ou élément ferromagnétique et de son support, utilisable avec l'invention, comportant de plus une protection anti-magnétique.
- Les figures 3m et 3n montrent, en coupe, un aimant rectangulaire ou ovale sur un support, utilisable avec un dispositif selon l'invention.
- Les figures 3o et 3p montrent, en perspective et en coupe un élément de dispositif selon l'invention comportant un fourreau de tissu avec bande de toile ferromagnétique.
- Les figures 3q, 3r et 3s montrent, en coupe et de face, une variante de fourreau utilisable avec l'invention, avec fil ferroconducteur.
- Les figures 4a et 4b montrent, en coupe, schématiquement, un autre mode de réalisation d'un aimant ou élément ferromagnétique, utilisable selon l'invention, permettant d'éviter les marques de repassage qu'on obtiendrait avec l'aimant des figures 4c et 4d.
- Les figures 5a, 5b, 5c et 5d montrent des variantes motorisées selon d'autres modes de réalisation de l'invention.
- Les figures 5e et 5f montrent schématiquement et en coupe des chaussures munies d'un dispositif selon l'invention, avec entraînement d'une paroi en interne de la chaussure .
- Les figures 6a, 6b et 6c sont des vues schématiques, en coupe et en perspective, montrant les principes de réglage d'un ourlet de pantalon, de veste, de jupe ou d'un autre vêtement selon un mode de réalisation particulier de l'invention.
- Les figures 6d, 6e, 6f et 6g montrent, en coupe et de face, un autre principe de réglage d'ourlet utilisant l'invention.
- Les figures 7a, 7b et 7c sont des schémas en coupe, de fixation avec serrage élastique, mettant en oeuvre d'autres modes de réalisation de l'invention.
- Les figures 7d, 7e, 7f, 7g et 7h donnent schématiquement d'autres principes de traction d'un aimant ou élément ferromagnétique dans le fourreau, qui sont mis en oeuvre dans certains modes de réalisation de l'invention.
- Les figures 7i, 7j, 7k, 7l et 7m montrent des principes identiques à ceux montrés en référence aux figures 7d, 7e, 7f, 7g et 7h, la traction étant ici assurée par une languette et/ou un câble.
- Les figures 7m, 7n et 7o montrent d'autres exemples de moyens de traction et de fixation d'aimant dans le fourreau.
- Les figures 7p, 7q, 7r et 7s donnent d'autres exemples de traction de l'aimant ou l'élément ferromagnétique utilisable avec l'invention.
- Les figures 8a, 8b, 8c, 8d, 8e, 8f et 8g montrent des formes d'aimants destinés à être cousus à même le vêtement, qui sont notamment utilisables avec les modes de jonction mentionnés ci-avant ou avec d'autres modes de jonction, comme représenté en référence aux figures 8h, 8i et 8j.
- Les figures 8o et 8p représentent schématiquement un exemple de disposition d'aimants avec face nord et sud alternées utilisables avec circuit d'alarme pour détection d'une mauvaise fermeture.
- Les figures 8q, 8r et 8s donnent un autre mode de réalisation d'un dispositif utilisable avec télécommande pour autoriser le passage d'une pièce à une autre.
- Les figures 8t, 8u et 8v montrent respectivement des agencements de fil, et un vêtement utilisable avec un dispositif garantissant l'étanchéité.
- Les figures 9a, 9b et 9c montrent, en perspective et schématiquement, une salopette avec bretelles, et les modes de réalisation de ses attaches.
- La figure 10 montre un slip mettant également en oeuvre un dispositif selon un mode de réalisation de l'invention.
- Les figures 11a, 11b et 11c donnent une vue de dessus et en perspective d'un mode de réalisation de ceinture de jupe ou pantalon avec un dispositif selon l'invention.
- Les figures 11d, 11e et 11f montrent en vue de face et en coupe, un vêtement à manches utilisant une ceinture de serrage selon l'invention, montrant son fonctionnement.
- Les figures 11g, 11h, 11i, 11j et 11h montrent une veste et, en coupe, une ceinture de réglage utilisable selon l'invention.
- Les figures 11l, 11m et 11n montrent un dispositif appliqué à un pantalon, de face, de profil et en coupe.
- Les figures 12a, 12b, 12c et 12d montrent en vue de dessus, en coupe et en vue de profil une chaussure avec dispositif réglable selon plusieurs modes de réalisation de l'invention.
- Les figures 13a, 13b, 13c et 13d montrent deux autres modes de réalisation de l'invention en vue de dessus et en coupe.
- Les figures 14a, 14b, 14c et 14d montrent deux autres modes de réalisation de chaussures selon l'invention en vue de dessus et en coupe.
- Les figures 15a et 15b montrent un autre mode de réalisation d'une chaussure selon l'invention avec dispositif de réglage automatique en vue de dessus et en coupe.
- Les figures 16a, 16b, 16c et 16d montrent deux autres modes de réalisation selon l'invention de chaussure avec dispositif autoréglable en vue de dessus et en coupe.
- Les figures 17a et 17b montrent schématiquement et en perspective une application au chaussure du principe tel que présenté en référence à la figure 6b.
- Les figures 17c, 17d, 17e, 17f, 17h et 17i montrent d'autres modes de réalisation de ce principe, en vue de dessus et en coupe.
- Les figures 18a, 18b et 18c montrent ensemble de vêtement avec réglage horizontal.
- La figure 19 a et 19b montrent une blouse de médecin ou de dentiste avec bavette amovible et dispositif de réglage.

Dans la suite on-utilisera si possible les mêmes numéros de référence pour désigner les mêmes éléments oü des éléments similaires.

Les aimants utilisés dans les modes de réalisation de l'invention plus particulièrement décrits ici sont de préférence à base de Néodyne Fer Bore de densité 7.3 à 7.5 g/cm3 compressé, le revêtement de l'aimant étant obtenu par un alliage à base de nickel et de cuivre.

L'une des difficultés de la présente invention était de pouvoir garantir dans le temps le bon fonctionnement des aimants.

Compte tenu des vieillissements d'aimants quand ils sont soumis à des températures importantes et à des lavages, vieillissements qui petit à petit tend vers une limite asymptotique, on utilise donc avantageusement des aimants vieillis.

La figure la montre un dispositif 1 pour maintenir en contact, régler, ajuster ou fermer des parties de vêtement, de chaussure ou de tout autre accessoire, comprenant une première partie 2, comprenant au moins un fourreau 3 dans lequel est introduit un aimant dit premier aimant 4 qui peut être également un élément ferromagnétique.

L'aimant 4 est mobile à l'intérieur du fourreau qui est par exemple constitué par une double bande de 1 cm de largeur en tissu.

Le dispositif 1 comprend de plus une deuxième partie 5 comportant un deuxième aimant 6 ou élément ferromagnétique qui va pouvoir coagir avec le premier aimant 4.

Comme montré en référence aux flèches 7, le premier aimant 4 qui est de largeur plus petite que la largeur du fourreau, va pouvoir coulisser dans ledit fourreau 3 entre des positions différentes, une multitude de réglages ou d'ajustement étant possible.

On a représenté sur la figure 1b un deuxième mode de réalisation de dispositif 8 selon l'invention comprenant deux fourreaux 9 et 10 en parallèle, par exemple constitués par des conduits ou goulottes en tissu de même largeur et de plus grande longueur, lesdits conduits étant situés ou susceptibles d'être situés en vis-à-vis lors de la mise en oeuvre du dispositif, pour fermer ou ajuster deux parties ouvertes de vêtements.

Ces deux fourreaux 9 et 10 appartiennent respectivement à une première et une deuxième parties de dispositif 8 auxquels ils sont fixés.

Les fourreaux 9 et 10 comprennent chacun un élément ferromagnétique 11 et 12 dont l'un au moins est constitué par un aimant, les deux éléments étant propres à coagir l'un avec l'autre, pour permettre un double ajustage, ce qui est par exemple avantageux dans certains modes de réalisation de ceintures de vêtements.

La figure 1c montre un troisième mode de réalisation de dispositif 13 selon l'invention. Le dispositif 13 comporte d'une part une première partie 14 comportant deux fourreaux 15 et 16 accolés tête bêche l'un à l'autre, contenant deux éléments ferromagnétiques ou aimants identiques 17, lesdits éléments ferromagnétiques étant propres à coagir avec deux aimants ou éléments ferromagnétiques 18 appartenant à une deuxième partie 19 du dispositif selon l'invention.

La deuxième partie 19 est ici formée de deux pochettes identiques 20, opposées, à distance l'une de l'autre, et fixées à une ou plusieurs parties de vêtement, par exemple en tissu, propres à être disposés en vis-à-vis respectivement des deux fourreaux 15 et 16.

Les aimants ou éléments ferromagnétiques 18 y sont fixés, par exemple par collage et/ou simplement en étant bloqués dans une portion de la pochette à son extrémité, par exemple par l'intermédiaire de coutures 21.

La figure 1d montre un autre mode de réalisation d'un dispositif 22 selon l'invention comprenant une première partie 23 comportant deux fourreaux mobiles identiques 24 comprenant eux-mêmes deux aimants identiques 25, propres à se déplacer à l'intérieur du fourreau selon les flèches 26.

Le dispositif 22 comprend de plus une deuxième partie 27 par exemple constituée par une bande formant deux pochettes 28 munie de deux parties centrales 29, à l'intérieur desquelles sont bloqués deux éléments ferromagnétiques 30.

Au vu des figures 1a à 1d on comprend que lorsque les éléments ferromagnétiques et aimants sont amenés à rentrer en action l'un avec l'autre et donc à se solidariser au travers d'un entrefer constitué par les épaisseurs simples et/ou doubles des fourreaux ou bandes dans lesquelles se trouvent lesdits éléments, les fourreaux eux-mêmes solidaires d'une partie de vêtement, de chaussure ou autre accessoire, vont pouvoir être déplacés avec ladite partie de vêtement par rapport à l'autre partie de vêtement elle-même solidaire de la deuxième partie, ce qui va permettre le réglage ou l'ajustement grâce au coulissement du premier élément ferromagnétique ou aimant dans le ou les fourreaux correspondants.

Dans les modes de réalisation représentés en référence aux figures 1a à 1d, les aimants ou éléments ferromagnétiques sont symbolisés en coupe sous forme de plaque rectangulaire.

Sur la figure 2a on a représenté un autre dispositif 31 comprenant deux éléments 32 (ferromagnétique et aimant) de forme parallélépipédique identique, propre à coopérer entre eux.

Les éléments 32 ont des dimensions plus grandes en longueur par rapport à leur largeur et/ou leur épaisseur, par exemple plus de cinq fois, et notamment plus de dix fois plus grandes.

La figure 2b montre un autre mode de réalisation 33 de deux éléments 34 et 35 propres à coopérer l'un avec l'autre, à savoir un élément ferromagnétique 34 en forme de portion de cylindre ou d'ovoïde, muni d'un orifice interne ou d'un évidement interne 36 de section sensiblement circulaire, et un aimant 35 cylindrique sur lequel on a schématisé par les flèches 37 une possibilité de rotation de l'aimant autour d'un axe 38 perpendiculaire au plan du bandeau ou fourreau dans lequel l'aimant va se déplacer.

On a représenté sur la figure 2c un dispositif 39 encore différent selon l'invention comprenant un premier fourreau 40 muni d'un aimant cylindrique 41, susceptible de rotation (flèche 42) qui peut se déplacer dans ledit fourreau 40, et une deuxième partie 43 munie d'un aimant 44 en forme de pastille parallélépipédique propre à coopérer avec l'aimant cylindrique 41 lorsque ce dernier est rapproché dudit élément 43.

Sur la figure 2d on a représenté un autre mode de réalisation d'un dispositif 45 selon l'invention comprenant deux aimants cylindriques 41, identiques, propres à coopérer ensemble et à tourner l'un par rapport à l'autre autour de leur axe lors d'un déplacement de ces aimants à l'intérieur de deux fourreaux 46 placés en vis-à-vis.

Sur la figure 2e on a donné schématiquement un mode de réalisation de fonctionnement mettant en oeuvre le déplacement de la languette 47 par rapport aux deux aimants 48 cylindriques en vis-à-vis qui vont donc venir pincer l'épaisseur 49 de languette, au moins un des éléments 48 se déplaçant donc à l'intérieur de la languette ou fourreau 49, l'autre élément étant susceptible de tourner par rapport à son support, par exemple un vêtement.

On a représenté sur la figure 2f un autre mode de réalisation d'un dispositif 50 selon l'invention comprenant un double jeu de double languettes 51 en vis-à-vis, comprenant chacun deux éléments ferromagnétiques ou aimants 52 cylindriques de part et d'autre d'une paroi interne longitudinale 53, le point 54 symbolisant le point de contact magnétique entre les deux languettes 51, déplaçables l'une part rapport à l'autre selon les flèches 55.

La figure 2g montre une vue agrandie d'un mode de réalisation d'un couple aimant / élément ferromagnétique utilisable avec l'invention, à savoir un aimant cylindrique 56 muni d'un axe central 57 évidé et un élément ferromagnétique 58 plat, parallélépipédique, les deux éléments ferromagnétiques entrant en action l'un par rapport à l'autre via un champ 59 d'entrefer constitué par l'épaisseur de la gaine 60 du fourreau en tissu.

On a représenté sur une figure 2h un mode de réalisation schématique d'un aimant 61 auquel est fixé un ressort 62 de rappel, permettant de ramener l'aimant dans une position prédéterminée, ledit ressort étant par exemple fixé à une des extrémités du fourreau dans lequel l'aimant 61 est amené à se déplacer.

La figure 2i montre un autre mode de réalisation du couple aimant / élément ferromagnétique avec un fil élastique tendu 63 de rappel.

On a représenté sur les figures 2j et 2k un autre mode de réalisation d'un couple élément ferromagnétique / aimant, comportant deux aimants cylindriques 64 solidaires entre eux par l'intermédiaire d'un axe par exemple en matériau plastique 65 et comportant entre lesdits aimants un ressort à boudin 66 permettant un déplacement relatif des deux aimants l'un par rapport à l'autre et vis-à-vis de leur support axial cylindrique 65, les aimants 64 étant agencés pour coopérer avec des éléments ferromagnétiques 58 situés de part et d'autre sur une deuxième partie fixe, le ressort 66 permettant un déplacement des aimants 64 dans le fourreau, un desdits aimants 64 pouvant par ailleurs et par exemple être fixé audit fourreau et l'autre aimant mobile, ce qui va permettre un « froncement » du fourreau concerné.

On a représenté sur les figures 2l et 2m un autre mode de réalisation d'un aimant ou élément ferromagnétique 67 selon l'invention comportant ici deux aimants 68 et 69 ou éléments ferromagnétiques articulés, à savoir un premier aimant ou élément ferromagnétique parallélépipédique 68, et un deuxième aimant ou élément ferromagnétique parallélépipédique 69 muni à son extrémité d'une fourche 70, l'une des extrémités 71 de l'aimant 68 étant insérée dans ladite fourche, et maintenue solidaire en rotation par rapport à l'aimant 69 via un axe 72 par exemple en matière plastique, l'aimant 68 étant quant à lui fixé au centre dudit axe de façon à ce que les -aimants 68 et 69 ne soient pas en contact l'un avec l'autre.

L'aimant articulé permet donc ainsi de créer un degré de liberté dans un sens transversal par rapport au déplacement longitudinal de l'ensemble d'aimants articulés, par exemple dans le fourreau concerné.

On a représenté sur les figures 2o à 2y différents modes de réalisation de polarisation des aimants utilisés avec l'invention.

La figure 2o montre un aimant 70' en forme de pastille ovale, en vue de face et de profil, la face supérieure étant par exemple le pôle nord, et la face inférieure le pôle sud.

La figure 2p montre une pastille 71' cette fois-ci rectangulaire pouvant donc constituer un aimant ou un élément ferromagnétique selon l'invention, la face supérieure étant ici encore la face nord, et la face inférieure étant la face sud.

La figure 2q montre une pastille aimantée 72' de façon « multipolaire ». Cette pastille 72' par exemple ovale, comprend un premier secteur aimanté positivement, un deuxième secteur opposé aimanté négativement, et ce par exemple sur trois coupes de sëcteurs différents.

La figure 2r est une vue en coupe d'un autre mode de réalisation d'un aimant 73 tripartite selon l'invention dont une première extrémité 74 est aimantée sud-nord et dont l'autre extrémité 75 est aimantée nord-sud.

Les figures 2s et 2t montrent en vue de face deux autres modes de réalisation d'aimantation, de polarisation de deux pastilles, à savoir la première pastille 76 cylindrique de section ovale dont une première portion de cylindre 77 est aimantée positivement et l'autre portion de cylindre 78 est aimantée négativement.

La figure 2u montrent un autre mode de réalisation de pastille 79 du type de celle représentée à la figure 2q, la pastille n'étant pas ovale mais cylindrique.

La figure 2v montre un mode de réalisation de deux aimants 80 et 80' accolés l'un à l'autre avec une partie aimantée nord, une partie aimantée sud, une partie aimantée nord, une partie aimantée sud, formant une pastille parallélépipédique.

Les figures 2w, 2x et 2y montrent également d'autres modes de réalisation de pastilles parallélépipédiques 81, 82 et 83, en vue de face et/ou en coupe de dimensions différentes, soit d'épaisseur sensiblement égale à la largeur, soit d'épaisseur inférieure, par exemple quatre fois inférieure à la largeur du parallélépipède et présentant des alternances d'orientations N/S.

Les figures 3a, 3b, 3c, 3d et 3e donnent des modes de réalisation d'aimants 85 par exemple parallélépipédique selon l'invention, associés une gaine 86 recouverte intérieurement par des éléments protecteurs ferromagnétiques, ce qui permet de limiter les effets du magnétisme sur l'utilisateur et/ou son environnement.

Cette protection d'une ou plusieurs faces de l'aimant par un matériau non ferromagnétique et isolant permet d'éviter que les faces émettent des rayonnements électromagnétiques vers l'extérieur. Une telle protection peut être composée de couches d'acier inoxydable du type AISI304, AISI304L, AISI305 ou AISI306, à faible teneur en carbone.

Par contre, l'attraction magnétique se fait efficacement dans l'entrefer 88.

La figure 3f montrent un mode de réalisation de protection 87 de l'aimant 85 utilisable selon l'invention, la protection 87 permettant d'éviter les fuites du champ magnétique, l'encadrement de l'aimant parallélépipédique et la forme cylindrique externe de la protection 87 autorisant une annulation quasi complète desdits champs magnétiques.

Sur le mode de réalisation de la figure 3e on voit que les deux éléments ferromagnétiques et aimants des première et deuxième parties peuvent être protégés de la même façon.

L'entrefer résiduel 88 entre les deux éléments ferromagnétiques dont l'aimant, est agencé pour que les distances entre les deux soient inférieures à la largeur de l'aimant divisé par 6.

Sur la figure 3f on a représenté le schéma d'une fermeture entre aimant et élément ferromagnétique pour un aimant en barre multipolaire 90 lorsque cet aimant est muni d'une alternance nord-sud comme représentée sur la figure 3f, entre portions d'aimants faisant partie de la même barrette.

On observe ainsi une meilleure efficacité du système, surtout si on ajoute une pièce de fermeture 91 de flux fixe, par exemple une bande parallélépipédique en acier doux, sur la face arrière de la structure multipolaire.

Dans ce cas, la force de collage, à l'entrefer résiduel, est la même que celle d'une fermeture comportant deux structures multipolaires identiques.

On observe en revanche qu'en présence de cet entrefer résiduel, la diminution de la force de collage est plus sévère lorsqu'on ce type de structure comporte un circuit magnétique interne.

En effet, tout se passe comme dans le cas de la fermeture du type décrit précédemment en référence aux figures 2o ou 2p, mais avec un entrefer effectif double de l'entrefer réel.

On observe également que l'efficacité du fer doux peut être améliorée en faisant varier son épaisseur, par exemple dans le cas d'un aimant de 15x13x11x3 mm de dimensions, l'épaisseur de la pièce de fer doux sera d'au moins 2,5 mm.

En résumé, l'utilisation d'aimant simple dans des fourreaux de tissu notamment, donne des forces de collage élevées, mais produit des champs de fuite.

Pour limiter, voire sensiblement éliminer ces chances de fuites, les dispositifs décrits en référence aux figures 3a à 3f, qui sont par ailleurs compatibles avec l'intégration dans des fourreaux de tissu, permettent dès lors de les réduire efficacement.

Par ailleurs, l'utilisation de structure dite périodique ou multipolaire, comme décrite en référence aux figures 2, va réduire le champ lointain tout en conservant à volume égal, les forces de collage identiques à celles des structure simples.

De plus, les structures à flux fermé, du type de celles décrites en référence à la figure 3f, notamment lorsque la barrette magnétique est inclue en sandwich entre deux pièces d'acier doux vont également minimiser les fuites magnétiques.

Dans tous les cas la largeur b d'un aimant sera choisie grande devant l'épaisseur e de l'entrefer résiduel qui est due au tissu de la gaine ou fourreau.

Avantageusement on prendra une largeur d d'aimant supérieure à six fois l'entrefer et avantageusement supérieure à douze fois l'entrefer dans des structures du type décrit en référence à la figure 3f.

Sur les figures 3g et 3h on a simplement représenté un mode de réalisation d'un aimant ou élément ferromagnétique 92 selon l'invention qui est soudé ou collé à une plaque 93 en matériau plastique ou en toute autre matière, permettant notamment de le coudre (point de couture 94) sur le dispositif ou dans le vêtement utilisé. Ce moyen est donc particulièrement intéressant pour la partie fixe comprise dans la deuxième partie du dispositif.

Sur les figures 3j et 3k on a représenté de la même façon un élément ferromagnétique ou aimant 95 qui comprend de plus entre la paroi support 96 en matériau plastique une plaque de protection isolante 97, par exemple du type inox AISI304 comme décrit ci-avant.

On a représenté sur les figures 3m et 3n des éléments de dispositif 100 selon les figures précédentes permettant d'enchâsser l'aimant 101.

Plus précisément, les figures 3m et 3n montrent deux modes de réalisation d'aimant ou élément ferromagnétique utilisable selon l'invention sur support 104 par exemple en matière plastique, l'un rectangulaire 102, parallélépipédique, et l'autre sous forme de pastille cylindrique ou ovale 103.

Les supports en matériau plastique sont ici constitués plus particulièrement par des éléments en forme de couronne en matériau plastique isolant dans lesquels sont enchâssés les éléments magnétiques, une protection anti-magnétique 105 étant placée d'un côté de l'aimant de façon à protéger l'environnement adjacent 106.

On a représenté schématiquement sur les figures 3o et 3p un dispositif selon l'invention, comprenant un fourreau de tissu 107 connu avec une couture classique 107' auquel on ajoute une toile ferromagnétique 108 sur toute ou partie de sa longueur.

L'angle formé entre la chaîne et la trame de la toile ferromagnétique et le fourreau peut par exemple être de 120° (trame des fils verticale, diagonale ou horizontale) comme indiqué sur la figure 3p.

Ce dispositif permet un contact optimal car il permet de remplacer l'entrefer autrement constitué par une toile placée entre les aimants 109, par un entrefer du type ferromagnétique.

Le but est ici d'obtenir une transmission quasi identique à celle obtenue en plaquant deux aimants l'un contre l'autre.

On a représenté en 3q, 3r et 3s une variante du dispositif précédent, schématiquement, en vue de façon et en vue de dessus, différentes en ce que le fourreau pour les aimants 110 est constitué d'un tissu classique 111 auquel on ajoute des fils ferroconducteurs 112 par piqûre.

A noter que plus il y a de piqûres, plus la transmission magnétique entre les aimants sera bonne (flèches ou lignes 113).

Ainsi, il est possible d'augmenter l'efficacité des systèmes de base en permettant une meilleure conductivité lors du contact magnétique, et donc une fermeture plus forte.

De même, il va alors être également possible de mieux miniaturiser la taille des aimants car des gros aimants ne sont plus nécessaires pour faire un travail identique, l'importance et la dimension des aimants étant inversement proportionnelles à l'entrefer.

Enfin, le fil peut être également un fil conducteur électrique qui va permettre de transmettre des signaux électriques, comme par exemple un signal permettant de vérifier si le vêtement est endommagé.

Par ailleurs, le fil est prévu pour ne pas posé de problème au moment du lavage vis-à-vis des produits chimiques et ne pas engendrer d'usure par frottements ou utilisation intensive ni de nuisance et d'allergie pour la peau.

Pour ce faire, on pourra par exemple prendre un fil en acier inoxydable galvanisé qui est très souple et très fin et qui peut être cousu par des machines à coudre industrielles classiques existant sur la marché ou encore existant d'ores et déjà en usine.

La figure 4a montre un mode de réalisation d'une pastille 113 selon un mode de réalisation de l'invention, en coupe, pour élément ferromagnétique ou aimant.

Cette pastille comprend une partie cylindrique centrale 114 et une partie arrondie entourant sous forme de couronne la partie cylindrique centrale qui permet donc d'adoucir les angles.

Il est ainsi possible d'éviter des marques sur le tissu 118 au repassage (fer 115) comme montré sur la figure 4b et contrairement à ce qui se passe lors de l'utilisation d'un aimant 116 à angle vif 117 tel que montré à la figure 4d.

Les figures 5a, 5b, 5c et 5d représentent un mode de réalisation motorisé d'au moins un des aimants ou éléments ferromagnétiques selon l'invention.

Les figures 5a à 5d représente schématiquement un dispositif moteur 120, relié par un câble 121 à l'aimant dont on veut assurer le déplacement en automatique de façon motorisée.

La figure 5a montre un aimant 122 de forme annulaire.

La figure 5b montre un aimant 123 cylindrique comportant une partie propre à coopérer avec un élément ferromagnétique 124 de forme complémentaire.

Les figures 5c et 5d montrent le fonctionnement d'un dispositif tracteur qui comportent donc des motorisations 120 ou un ressort entraîné par un fil en matériau souple comme celui connu sous la marque « Nylon », ou par un câble 121 assez souple soudé sur la face plate d'un aimant 125 ou la partie de l'élément ferromagnétique de forme cylindrique, ce câble faisant la liaison entre l'aimant et le système d'entraînement tel que représenté.

La surface et le pourtour des aimants peuvent être lisses, striés, granulés, ou recouverts afin d'accentuer encore l'efficacité du système de réglage manuel ou motorisé obtenu par l'intermédiaire d'un moteur tractant.

Dans le cas d'un vêtement ou d'un dispositif qui peut être soumis à l'humidité, la motorisation devra être étanche pour éviter les problèmes aux lavages, et par exemple pouvoir évoluer en milieu sous-marin.

On a représenté sur la figure 5e et 5f deux vues en demi coupe schématique d'une chaussure 130, 131 présentant deux modes de réalisation 132, 133 de dispositifs tracteurs.

Ces dispositifs permettent la traction et l'entraînement de la paroi interne 134, avec l'aimant 134', ce qui entraîne la fermeture et l'ajustement de la chaussure.

La figure 5e montre plus particulièrement des moyens de fermeture par traction de la paroi intérieure de la chaussure puis entraînement par rotation de l'axe 135 via un câble 136, motorisé par le moteur 137.

On a représenté en 138 la semelle supérieure, le pied étant schématisé en 139, et un interrupteur 140 déclenchant le moteur étant situé sur la plante des pieds.

La figure 5f montre un autre mode de réalisation par commande directe de la rotation de l'aimant cylindrique 134" qui entraîne alors la paroi interne.

Ces deux procédés peuvent être couplés l'un avec l'autre pour obtenir une fermeture plus efficace de la chaussure.

Les figures 6a et 6b représentent de face et en coupe, un autre principe de réglage, mais cette fois-ci appliqué à un ourlet 140 de pantalon, de veste ou de jupe ou de tout autre vêtement.

Deux modes de réalisation sont envisagés en référence aux figures 6a et 6b, dans un premier cas l'un des éléments ferromagnétiques ou aimants 141 est cylindrique et l'autre 142 parallélépipédique et dans l'autre cas les deux 141 sont cylindriques.

Ce dispositif reprend les principes et fait référence aux figures 2, 5c et 5d.

L'utilisateur pourra ajuster l'ourlet et la doublure d du vêtement à la taille souhaitée en actionnant un système similaire au principe de réglage des chaussures décrit précédemment, celui-ci pouvant comporter différentes variantes appliquées sur un ourlet ou une partie de vêtement type capuche amovible ou réfractable.

Dans le cas de la figure 6c, le réglage automatisé (moteur 143 et câbles 143') des dimensions peut être effectué par mémorisation des mensurations de un ou plusieurs utilisateurs ou par cellule photoélectrique 144 insérée dans le vêtement.

Le réglage possible par cellule photoélectrique va permettre de localiser le poignet ou la partie de corps sur lequel l'ajustement du vêtement va se faire.

Une télécommande ou un système 145 de détection automatique de paramètres externes comme le froid, l'humidité, la chaleur, peuvent être également utilisés pour actionner les aimants cylindriques 141, d'axe 146, comprenant également et par exemple un microprocesseur de réglage.

La seconde partie aimantée peut être remplacée par un tissage ferromagnétique du type toile d'acier afin d'augmenter sa faculté d'adaptation en fonction demandée.

Les figures 6d, 6e, 6f et 6g montrent d'autres principes de réglages d'ourlets.

Le dispositif reprend le principe de base, à savoir faire coulisser un aimant mobile 4 dans un fourreau 2, et placer un aimant fixe 6 sur une partie 150 du vêtement et les assembler par contact magnétique 151.

Le réglage se fait par déplacement de l'aimant mobile dans le fourreau.

Ce principe de réglage peut être adapté à toute modification de volume, de taille ou hauteur, longueur ou largeur de vêtement.

Il peut être utilisé pour un bas de pantalon, jupe, veste ou tout autre vêtement et être employé soit horizontalement, soit verticalement.

Horizontalement pour régler les côtés d'un vêtement, la possibilité de modifier la largeur d'un vêtement permettant de passer de la taille 38 à la taille 42 facilement sans avoir à découdre, puis recoudre ce vêtement.

Il permet également de faire des réglages verticaux pour régler la longueur d'un ourlet.

Dans ce cas, le vêtement pourra être lesté 151 afin d'améliorer l'aplomb de certains vêtements.

Les figures 7a, 7b et 7c représentent en coupe trois exemples de fixation et serrage par élastique horizontalement et/ou verticalement d'un dispositif selon un mode de réalisation l'invention.

Le support fixe 160 ou élastique 161 ou ressort 162 évolue dans un fourreau 163 pour permettre le réglage de façon coulissante.

Dans ces trois cas, le réglage se fait par traction selon les modes suivants.

En figure 7a, on effectue une torsion de l'élastique 164 en horizontal qui entraîne la languette 165 qui comporte à son extrémité l'aimant 166.

En figure 7b, la torsion s'obtient par traction verticale de l'élastique.

La figure 7c fonctionne par traction circulaire d'un ressort entouré autour d'un axe.

Les trois modes de traction peuvent être ajustés ou verrouillés-à l'aide d'une molette de réglage (non représenté).

Le principe de réglage comporte une variante au réglage manuel et/ou automatique qui est illustré dans les figures 7a et 7b.

Son principe repose sur la languette située dans le fourreau 163.

Celle-ci comporte à son extrémité externe l'aimant 166', qui aboutit sur l'un des côtés de l'empeigne, et qui va se plaquer sur l'autre côté de l'empeigne où se trouve un autre aimant en partie magnétique qui peut être dissimulé dans la doublure du haut de l'empeigne.

Le réglage se fait alors de deux manières, par la traction de l'élastique verticalement (figure 7a) ou par la traction de l'élastique horizontalement (figure 7b) qui comporte un câble entouré autour d'un élastique et/ou une matière souple vrillée ou un autre type de système à ressorts.

En référence aux différentes figures 7a, 7b et 7c, le dispositif peut comporter un fourreau 163 suffisant pour y loger l'aimant fixe ou la partie métallique et un second fourreau estimé à permettre la coulisse de l'aimant mobile.

Le système va fonctionner donc sur les règles de base suivantes :
1. La traction entre les deux aimants permet le maintien en contact et le réglage d'ajustement.
2. La mobilité du second aimant permet le réglage du système en entraînant le fourreau qu'il contient.

Les figures 7d, 7e, 7f et 7g montrent schématiquement différents principes de traction d'un aimant dans un fourreau.

La figure 7d montre la possibilité d'agir par traction sur deux aimants 180 et 181 et/ou éléments ferromagnétiques en vis-à-vis de première partie et deuxième partie comprenant chacune un fourreau 82.

La figure 7e représente un principe de traction d'un aimant parallélépipédique 183 via un axe 184, actionné par un câble 85.

La figure 7f représente un principe similaire de traction d'élément cylindrique 186.

Les figures 7g et 7h montrent la traction par le biais d'un câble 187 d'un embout isolant 88, fixé à l'aimant 189 par exemple via un dispositif de protection anti-magnétique dans le fourreau 191, la face polarisée active 90 étant vers le haut sur la figure.

Les figures 7i, 7j, 7k, 7l et 7m montrent un principe de motorisation identique à ceux décrits en référence aux figures 7d, 7e, 7f, 7g et 7h mais cette fois-ci la traction de l'élastique est assurée par une languette 192 et un câble 193 que l'utilisateur va tirer pour amener l'aimant à l'extrémité du fourreau.

Ce fourreau peut être percé afin de laisser sortir le câble et la languette.

Le câble est par exemple vissé, soudé, collé à l'aimant lui-même.

Les figures 7n et 7o montrent un principe identique à celui des figures précédentes mais cette fois-ci l'aimant 194 est soudé, vissé, collé à une base 195 en matériau élastique ou plastique qui supporte l'aimant et qui sert à accompagner l'aimant dans son fourreau.

On a représenté sur les figures 7p, 7r et 7s des variantes de câbles.

La figure 7b montre un câble 196 par exemple en matériau connu sous la marque « Nylon », muni à son extrémité d'une portion 197 permettant l'actionnement par l'utilisateur par exemple une tirette ou une languette de préhension.

La figure 7q montre l'utilisation d'un élastique 198, la figure 7r l'utilisation d'un fil 199 connu sous la marque « Lycra » ou similaire, autour d'un fil élastique 200, le but étant de permettre à celui-ci de se rétracter sans traîner à l'intérieur du fourreau.

La figure 7s montre un autre mode de réalisation utilisant cette fois-ci un ressort 201 guidé éventuellement avec un fil élastique 202 et/ou un câble 203.

Les figures 8a, 8b, 8c et 8d donnent des exemples de réalisation d'aimants utilisables notamment avec l'invention.

Il s'agit ici d'obtenir des aimants qui vont pouvoir être fixés par exemple par coutures sur un vêtement et/ou autres dispositifs.

Pour ce faire, l'aimant 210 ou élément ferromagnétique est formé par une pastille cylindrique ou parallélépipédique comportant un évidement cylindrique central 211 et un canal transversal 212 perpendiculaire à l'évidement axial parallèle à la face supérieure 213 de l'aimant et propre à permettre le passage d'un fil de couture entièrement en dessous de cette face.

Le canal peut être ouvert ou fermé, il peut être double, voire triplé, tout comme l'évidement cylindrique central et va permettre le passage d'un fil 214 conducteur d'électricité sans jamais former d'excroissance par rapport à cette surface, ce qui autorise une bonne fixation, le fil tissé étant par exemple un fil ferromagnétique ou électrique qui peut être également utilisé dans le cadre d'une détection.

Les figures 8e, 8f et 8g montrent des aimants 220 du type décrit ci-avant mais comportant cette fois-ci au moins deux trous cylindriques 221 parallèles à l'axe de la pastille formée par cet aimant et comportant une coupelle 222 supérieure au travers de laquelle le fil va pouvoir passer sans qu'il n'y ait de risque d'excroissance par rapport à la surface active 223 qui va être en contact via l'entrefer avec l'aimant ou l'élément ferromagnétique en vis-à-vis avec lequel il est agencé pour coopérer.

De tels boutons vont pouvoir être aisément mis en place par un industriel à l'aide d'une machine pose-boutons et un fil classique (type coton ou polyester coton) voire magnétique en acier inox, ou électrique en cuivre, cuivre argent, gainé ou non.

La figure 8f et 8g montrent des variantes avec isolation magnétique 224 sur une face 225 ou sur une face et les parois, la face intérieure, et les parois latérales de l'aimant ou de l'élément ferromagnétique.

On a représenté sur les figures 8h, 8i et 8j plusieurs pastilles 226, 227 d'aimants selon l'invention, comportant un orifice ou deux orifices axiaux 221 pour passer le fil, disposés le long d'une bande verticale, par exemple longiligne, permettant de magnétiser une zone correspondant autour de ces éléments, lesdits éléments étant alternés et susceptibles de se connecter l'un à l'autre comme représenté au niveau de la figure 8j.

On a représenté sur les figures 8o et 8p un dispositif 230 mettant en oeuvre des pastilles 231, 232 avec fils conducteurs 233 comme décrit en référence aux figures 8h, 8i et 8j, qui peuvent être connectés à un système 134 de détection de type connu en lui-même comportant notamment une alarme 235 et/ou un émetteur vocal 236.

Le but est ici de permettre la fermeture de deux parties de vêtement et d'éviter de fermer des boutons qui ne sont pas agencés pour se fermer ensemble.

La transmission d'un signal électrique va pouvoir se faire aux moyens des fils connectés aux aimants.

Ainsi, si les boutons ne sont pas connectés le message d'alarme pourra indiquer que le vêtement n'est pas bien fermé et que il y a un risque de contamination et/ou d'irradiation, etc.

Les figures 8q, 8r et 8s sont du type décrit en référence aux figures 8o et 8p, le dispositif 240 étant de plus relié 340 par télécommande 241 par exemple infrarouge à un capteur 242 qui va autoriser l'ouverture d'une partie 243 le passage d'une pièce dans une autre pour l'utilisateur du vêtement.

Ainsi, si le vêtement est mal fermé, l'utilisateur n'aura pas le droit de rentrer dans la pièce.

Les figures 8t, 8u et 8v montrent un principe complémentaire au dispositif 140 précédemment décrit en référence aux figures 8q, 8r et 8s, destiné aux vêtements 343 de sécurité, notamment pour les laboratoires, qui ne doivent absolument pas être percés sinon l'utilisateur risque une contamination.

Ce principe comporte une toile 250 adaptée dans laquelle est vissée sur la face interne un fil fin 251, conducteur, du type cuivre ou cuivre argent, gainé ou pas sur un type de tissage 252 choisi.

Ce fil transmet un courant électrique (pile 253) destiné à confirmer que le vêtement n'est ni endommagé, ni percé.

Si le vêtement est endommagé, le fil va être coupé et le courant ne passe plus.

Un signal est alors émis pour prévenir du danger.

Il va sans dire qu'il s'agit bien entendu de courant basse tension.

La figure 8t montre que le fil peut être guidé autour d'un fil élastique, afin d'augmenter l'élasticité du tissu et donc l'aisance du porté du vêtement.

Ce nouveau fil peut être lui-même recouvert d'une gaine isolante.

On a représenté sur les figures 9a, 9b et 9c des modes de réalisation de vêtements selon l'invention.

La figure 9a montre une salopette 260 comportant des bretelles 261 avec dispositif selon l'invention, comme représenté sur la figure 9b équivalente à la figure 1a, les bretelles pouvant donc être ainsi réglées en hauteur.

L'utilisateur doit, après avoir enfilé la salopette, placer en position d'attraction les aimants, ces derniers s'attirant et se collant l'un à l'autre, ce qui permet d'obtenir un maintien en contact étroit des deux parties de vêtements.

Il positionne alors la partie fixe correspondant au corps du vêtement contre la ou les parties mobiles correspondant aux bretelles et il doit ensuite tirer sur la ou les bretelles afin d'ajuster à la bonne hauteur cette salopette.

Ce mode de fermeture et de réglage particulièrement nouveau et ludique permet notamment à un enfant de se vêtir et de se dévêtir seul.

Il permet de plus un ajustement immédiat à l'évolution des mensurations de l'enfant et augmente la durée de vie d'une salopette pour enfant, par exemple en accompagnant facilement sa croissance.

Dans le cas d'une salopette, la coulisse de l'aimant dans le fourreau de la bretelle permet ce contact, réglage et ajustement aux mesures de l'enfant.

Les côtés et l'entrejambe du vêtement peuvent par ailleurs se fermer par assemblage des parties fixes comme décrite ici avant; et celles-ci pouvant être constituées d'aimants ou parties métalliques placées dans un ou plusieurs fourreaux ou employer des aimants ou parties métalliques percées et cousues de façon fixe sur les parties du vêtement comme montré à la figure 9c.

La figure 10 montre un slip 262 dont la taille 263 peut être également réglée horizontalement avec un dispositif selon l'invention.

Les figures 11a, 11b et 11c montrent un dispositif de réglage d'une jupe 264, d'un pantalon 265 ou d'une ceinture 266 utilisant le principe de l'invention.

Le dispositif reprend les principes énoncés ci-avant et va permettre de faire se déplacer, par exemple avec deux jeux de deux aimants, chaque jeu comprenant un fixe 270 et l'autre mobile 271, le serrage de la ceinture, de façon à avoir un bon contact sur une longueur suffisante de la ceinture.

Dans le cas d'une jupe ou d'un pantalon, ce système autorise l'utilisateur à maigrir ou grossir à volonté sans être obligé de changer sa garde-robe.

Ce dispositif va utiliser avantageusement le principe de coulissement entre deux fourreaux placés en vis-à-vis.

Les figures 11d, 11e et 11f montrent un autre mode de réalisation, cette fois-ci appliqué à une veste 273 et utilisant le principe 274 décrit plus particulièrement et notamment en référence à la figure 11a.

Les figures 11g, 11h, 11i, 11j et 11k donnent d'autres variantes de dispositif appliqué à une veste, mais cette fois-ci la ceinture (boucle 276) est ajoutée à la veste et le réglage peut par exemple permettre une bonne fixation renforcée par exemple par une boucle 275 dont l'action permet de garantir la bonne fermeture.

Les dispositifs 11l, 11m et 11n montrent des moyens 280 mais cette fois-ci latéraux de part et d'autre de la ceinture et non plus uniquement sur la face avant.

Les dispositifs décrits en référence aux figures 12 reprennent les principes de base des dispositifs précédents, et vont permettent par exemple à un enfant de mettre et/ou d'ôter ses chaussures sans difficultés.

La figure 12a en vue de dessus, montre une chaussure 300 comportant deux parties pleines 301 et 302 et une partie vide 303 séparant les parties pleines.

Les chaussures comportent par exemple trois sangles 304 fixées sur la partie droite ou gauche 301 ou 302 et comprenant dans la longueur de la sangle un fourreau avec aimant mobile 305 propre à permettre le rapprochement des parties droite et gauche entre elles.

La partie droite 302 comporte quant à elle un aimant fixe 306.

On voit sur les figures 12b et 12c en coupe le fonctionnement du système selon l'invention.

L'utilisateur, après avoir enfilé la paire de chaussures, actionne la partie fixe contre la ou les parties mobiles, l'action des aimants et éléments ferromagnétiques permettant un maintien en contact étroit entre le fourreau et la partie fixe.

L'utilisateur tire ensuite sur la languette 307 située à l'extrémité des fourreaux vers les côtés afin de les rapprocher de la partie centrale, et ce afin d'ajuster la chaussure à son pied.

Dans le cas de l'utilisation d'une motorisation, comme décrit en référence en coupe à la figure 12c, un moteur 308 ou un système à ressorts, alimenté par une batterie 309, éventuellement asservie par un microprocesseur 310, entraîne un câble 310' fixé à l'aimant ou l'élément ferromagnétique 311 et va permettre le réglage de la chaussure, réglage qui, par exemple, est accompagné d'une molette de réglage avec verrouillage possible (non représenté).

Un dispositif de commande, qui peut par exemple et par ailleurs être actionné par le talon de l'utilisateur va par le biais d'une pile ou d'une batterie démarrer la motorisation qui entraîne par simple ou double câble, par exemple en matériau connu sous la marque « Nylon », l'aimant par exemple de forme cylindrique, par exemple entouré d'une couche de latex. Ceci entraîne de ce fait le fourreau 312 jusqu'au serrage de la chaussure.

Ce système peut être accompagné d'un contrôle assisté par un cerveau type microprocesseur dont les principales fonctions sont de veiller à ne pas trop serrer la chaussure et mémoriser différents réglages adaptés aux différentes utilisations de ladite paire de chaussures.

Le dispositif comprend des moyens pour actionner par interrupteur le réglage de la chaussure qui, encore une fois, peut être dans la semelle, ce qui permet lorsque l'utilisateur enfile son pied dans la chaussure, un réglage automatique à distance par télécommande de celle-ci.

Une personne handicapée par exemple va pouvoir l'activer lorsqu'elle enfilera son pied dans la chaussure, ce qui permettra le réglage progressif et automatique de la chaussure.

La figure 13a montre un autre mode de réalisation d'une chaussure 320 selon l'invention.

Deux parties, une droite 321 et une gauche, pleines sont séparées par une partie vide 322.

Plusieurs sangles 323, constituées par des fourreaux de réglage 326, sont utilisées, des aimants fixes 324 étant fixés aux parties pleines et les aimants mobiles 325 dans leur fourreau étant solidaires des sangles.

Par le biais de languettes d'extrémité 227 l'utilisateur va donc pouvoir serrer en tirant simultanément sur les deux languettes la chaussure pour la former.

Avantageusement, un dispositif, par exemple de type cordelette, permet à la languette de ne pas être perdue.

La figure 13b montre un autre mode de réalisation d'une chaussure 330 selon l'invention comportant cette fois-ci trois parties pleines, à savoir une partie droite 331, une partie gauche 332 et une partie centrale 333, et deux parties vides, séparant entre elles deux à deux les parties pleines.

Le dispositif comprend ici par exemple trois ou quatre sangles 334 fixées au milieu sur la partie centrale par des aimants fixes et muni de part et d'autre de fourreaux. 326 avec aimants mobiles 325 propre à permettre le rapprochements des parties droite et gauche de la partie centrale pour régler le serrage de la chaussure.

Ici les sangles ou fourreaux comportent trois aimants, à savoir deux aimants mobiles 325 dans les fourreaux sur les côtés et un fixe 324 au centre.

Ces sangles peuvent également être maintenues à leur centre par l'aimant central, l'ajustement de la chaussure se faisant en tirant sur les sangles vers le côté droit et gauche de la chaussure simultanément.

La figure 14a, 14b, 14c et 14d montrent un autre mode de réalisation de l'invention du type de la chaussure décrite en figure 13b et 13d.

Ici ce sont les sangles 330 qui sont fixées à l'extrémité par aimants qui vont être actionnés par des moteurs internes 331, lesdites sangles étant introduites à l'intérieur de la chaussure dans une double paroi 332 et connectées à une motorisation, par exemple un ressort qui va permettre de les resserrer.

L'extrémité des sangles 330 est rendue solidaire d'un aimant 333, 334 par le biais d'un autre aimant 335 fixé sur la partie centrale.

Le dispositif 340 des figures 15a et 15b reprend le principe de base du dispositif précédent. Il comporte ici un système de réglage et d'ajustement différent plus discret car interne passant à l'intérieur 341 d'une double paroi de la chaussure.

Il ne laisse donc pas de sangle 342 ou fourreau de réglage pendre à l'extérieur après resserrement.

Lors de l'ajustement les fourreaux de réglage vont se loger dans la partie vide située entre la cloison interne et le côté droit, la partie gauche étant le point de départ de ces sangles.

Un mode de fermeture de la figure 15a et 15b utilise aussi par exemple un câble 343 qui est accédé par un ressort ou un moteur comme décrit précédemment.

Le câble est fixé à l'extrémité 344 de la languette.

On a représenté sur les figures 16a, 16b, 16c et 16d un autre mode de réalisation de dispositif 350 qui reprend encore une fois ici les principes de base du dispositif précédent.

Il comporte un système de réglage et d'ajustement différent. En ce sens, il est également interne mais dans le sens opposé, ce qui permet un réglage également efficace.

La figure 16b montre le système lorsqu'il est ouvert, c'est-à-dire lorsque les aimants d'extrémité 351 des sangles 352 sont désolidarisés des aimants fixes 353 à la partie droite du dispositif.

Les figures 17a et 17b reprennent le principes énoncés aux figures 6a et 6b et appliqué cette fois-ci à une chaussure 360 dont la fermeture se fait sans les mains, par contact du pied sur le fond 361 de la chaussure qui comporte un interrupteur 362 qui actionne le dispositif ramenant les aimants 362 pour ajuster la fermeture.

Les figures 17c, 17d, 17e, 17f et 17g sont des variantes de fonctionnement du dispositif correspondant schématiquement en coupe et en vue de dessus. Cette fois-ci les pans latéraux 370 de la chaussure sont entièrement dissociables l'un de l'autre et lorsque ces derniers vont être rapprochés l'un de l'autre, les aimants de fourreau 371 vont pouvoir se connecter l'un à l'autre (figure 17f) et en tirant sur les extrémités 372 des languettes permettre un bon serrage.

Les figures 17i et 17j montrent un système pour chaussures dans lequel la languette 380 traverse l'extrémité 381 de la partie gauche de la chaussure pour revenir vers la partie droite et deux aimants 382 coulissants sont placés d'une part au niveau de l'extrémité 383 de la languette retirée de la partie droite, et d'autre part au niveau d'une portion de la languette située avant de passer au travers de l'extrémité de la partie gauche.

Les aimants vont donc coopérer l'un avec l'autre et permettre un double serrage par glissement des languettes autour des aimants.

Les figures 18a, 18b et 18c montrent un vêtement 390 utilisant les principes de serrage avec dispositif de réglage horizontal, par exemple pour une robe, une chemise, ou un pantalon ou tout autre vêtement selon l'invention.

Ce système permet le réglage horizontal grâce à deux ou plusieurs aimants 391 ou éléments ferromagnétiques disposés dans la ceinture 392 dans les extrémités latérales 393 du vêtement, ce qui fait que lorsque les aimants sont solidarisés l'un avec l'autre, il est ensuite possible de tirer via l'extrémité du fourreau (non représenté) pour resserrer la taille éventuellement de part et d'autre.

On a représenté sur les figures 19a, 19b un dispositif 400 de réglage de blouse 401 de médecin ou de dentiste avec une bavette amovible qu'on peut renouveler facilement pour chaque patient.

Ce dispositif reprend donc toujours le principe de maintien en contact par coulissement d'un aimant 402, 403 ou élément ferromagnétique dans un fourreau 404 confondu ou sensiblement confondu avec le haut 405 de la blouse.

La bavette comporte deux ou plusieurs aimants ou éléments ferromagnétiques de façon à lui permettre de tenir sans cordon autour du cou.

L'invention va nécessiter pour être facilement mise en oeuvre de prévoir des outils de couture spécifique. Le plateau de travail est ainsi conditionné, au niveau de sa surface pour faciliter la pause des aimants. Il est fabriqué en matière isolante des champs magnétiques, en créant un entrefer important entre les éléments et la machine.

Une protection anti-magnétique sur la table est avantageusement prévue, de même qu'un évidement ovale, carré ou de toute autre forme adaptée à la fonction requise, qui va permettre le placement de l'aimant.

L'utilisation d'outils type pied de biche, ciseaux, en matériau non ferromagnétique destinés à faciliter la pause des aimants sont également nécessaires.

## Revendications

1. Dispositif (1, 8, 13, 22) pour maintenir en contact, régler, ajuster ou fermer des parties de vêtement, chaussure, ou tout autre accessoire, **caractérisé en ce qu'**il comporte une première partie (2) comprenant au moins un premier fourreau (3, 9, 15, 16, 24) dans lequel est introduit au moins un premier aimant ou élément ferromagnétique (4, 11, 17, 24), mobile à l'intérieur dudit premier fourreau, et une deuxième partie (5) comportant au moins un deuxième aimant ou élément ferromagnétique (6, 12, 18, 30) sujet ou soumis à l'attraction magnétique du premier aimant ou élément ferromagnétique de la première partie et permettant de fixer, régler, ajuster ou fermer le vêtement, la chaussure ou l'accessoire lorsque l'une desdites première et deuxième parties (2, 5) est actionnée par un utilisateur pour coopérer avec l'autre partie, une multitude de réglages ou d'ajustements étant possible grâce au coulissement du premier aimant ou élément ferromagnétique dans ledit premier fourreau.

2. Dispositif selon la revendication 1, **caractérisé en ce que** le deuxième aimant ou élément ferromagnétique (12) est lui même inclus et mobile dans un deuxième fourreau appartenant à la deuxième partie.

3. Dispositif selon la revendication 1, **caractérisé en ce que** le deuxième aimant ou élément ferromagnétique (6, 18, 30) est fixé à la deuxième partie.

4. Dispositif selon l'une quelconque des revendications précédentes, **caractérisé en ce que** la première partie et/ou la deuxième partie (14 ; 22, 23) comportent deux fourreaux.

5. Dispositif selon l'une quelconque des revendications précédentes, **caractérisé en ce que** une des première et deuxième parties est au moins en partie formée par une sangle (333, 334, 330) ou une bretelle (261).

6. Dispositif selon la revendication 5, **caractérisé en ce que** au moins un des premier et deuxième aimants ou éléments ferromagnétiques est formé par une zone aimantée ou ferromagnétique de ladite bretelle ou sangle appartenant à la première ou deuxième partie correspondante.

7. Dispositif selon l'une quelconque des revendications précédentes, **caractérisé en ce qu'**un ou plusieurs aimants ou éléments ferromagnétiques (34) d'une partie du dispositif, présente une forme concave, et le ou les aimants ou éléments ferromagnétiques (35) de l'autre partie présente une forme convexe complémentaire de ladite forme concave.

8. Dispositif selon l'une quelconque des revendications précédentes, **caractérisé en ce qu'**un ou plusieurs aimants ou éléments ferromagnétiques (4, 6, 11, 12, 17, 18, 25, 30) présentent une forme plate, en trapèze, en rectangle, circulaire ou triangulaire.

9. Dispositif selon la revendication 8, **caractérisé en ce que** au moins un aimant ou élément ferromagnétique (35, 41) d'une partie est cylindrique.

10. Dispositif selon la revendication 9, **caractérisé en ce que** l'aimant ou élément ferromagnétique correspondant de l'autre partie est plat.

11. Dispositif selon la revendication 9, **caractérisé en ce que** l'aimant ou élément ferromagnétique (48, 52) correspondant de l'autre partie est cylindrique.

12. Dispositif selon l'une quelconque des revendications précédentes, **caractérisé en ce que** il comporte des moyens (55) mécaniques d'entraînement du ou des fourreaux.

13. Dispositif selon l'une quelconque des revendications précédentes, **caractérisé en ce que** l'une au moins des première et deuxième parties comporte une série (67) d'au moins deux aimants ou éléments ferromagnétiques (68, 69) articulés entre eux.

14. Dispositif selon l'une quelconque des revendications précédentes, **caractérisé en ce que** la polarisation d'au moins un des aimants (70, 71) est faciale.

15. Dispositif selon l'une quelconque des revendications précédentes, **caractérisé en ce que** la polarisation d'au moins un des aimants est axiale (78), parallèle au fourreau.

16. Dispositif selon l'une quelconque des revendications précédentes, **caractérisé en ce que** au moins un des aimants (72, 73, 79, 80, 81, 82, 83) est multipolaire.

17. Dispositif selon l'une quelconque des revendications précédentes, **caractérisé en ce que** il comporte au moins deux aimants (80, 81, 82, 83) dans un même fourreau de polarisation inversée.

18. Dispositif selon l'une quelconque des revendications précédentes, **caractérisé en ce que** chaque aimant (85) est associé à un élément (86, 77, 91, 105) de protection anti-magnétique.

19. Dispositif selon l'une quelconque des revendications précédentes, **caractérisé en ce que** au moins un aimant étant multipolaire, il est agencé pour être pris en sandwich entre deux pièces (91) de fermeture du flux magnétique.

20. Dispositif selon l'une quelconque des revendications précédentes, **caractérisé en ce que**, l'aimant étant de largeur d, l'épaisseur structurelle du dispositif entre aimant et élément ferromagnétique est inférieure à d/12.

21. Dispositif selon l'une quelconque des revendications précédentes, **caractérisé en ce que** au moins un aimant ou élément ferromagnétique est collé, soudé ou enchâssé avec une plaque de support (93, 96, 104).

22. Dispositif selon l'une quelconque des revendications précédentes, **caractérisé en ce que** le fourreau comporte de plus une bande de toile (108) ferromagnétique sur tout ou partie de sa longueur.

23. Dispositif selon l'une quelconque des revendications précédentes, **caractérisé en ce que** le fourreau comporte de plus sur au moins une partie de sa longueur, des piqûres faîte avec un fil conducteur (112) ferromagnétique.

24. Dispositif selon l'une quelconque des revendications précédentes, **caractérisé en ce que** les aimants ou éléments ferromagnétiques (114) comprennent des bords ronds (115).

25. Dispositif selon l'une quelconque des revendications précédentes, **caractérisé en ce que** les aimants sont issus de la famille des terres rares du type Néodyne Fer Bore.

26. Dispositif selon l'une quelconque des revendications précédentes, **caractérisé en ce que** il comporte des moyens (120, 137, 308, 331, 362) pour actionner le ou les aimants ou éléments ferromagnétiques mobiles, à distance.

27. Dispositif selon la revendication 26 **caractérisé en ce que** les moyens pour actionner à distance comportent des moyens de motorisation d'au moins un des aimants ou parties ferromagnétiques mobiles, permettant d'entraîner le déplacement du ou des fourreaux correspondants.

28. Dispositif selon la revendication 27, **caractérisé en ce que** il comporte des moyens de motorisation d'au moins un premier et d'au moins un deuxième aimant ou élément ferromagnétique, propre à coopérer avec le premier.

29. Dispositif selon la revendication 28, **caractérisé en ce que** les moyens pour actionner à distance comprennent un microprocesseur, propre à effectuer un réglage automatique permettant l'ajustement pendant l'utilisation, en limitant le serrage, de sorte que l'ajustage soit optimisé.

30. Dispositif selon la revendication 29, **caractérisé en ce que** les moyens pour actionner à distance comprennent de plus des moyens de mémorisation de différents réglages, correspondant à des utilisateurs ou des situations différentes.

31. Dispositif selon l'une quelconque des revendications 26 à 30, **caractérisé en ce que** les moyens pour actionner à distance comprennent un capteur photoélectrique (144), et/ou un capteur de température, et/ou un capteur d'humidité.

32. Dispositif selon l'une quelconque des revendications 26 à 31 , **caractérisé en ce que** les moyens pour actionner à distance comprennent des moyens (161, 164 ; 160, 162) de traction par élastique ou par ressort fixés ou reliés à l'aimant ou à l'élément ferromagnétique mobile, et propre à agir au travers du fourreau correspondant, et des moyens de verrouillage desdits moyens de traction dans une ou plusieurs positions déterminées.

33. Dispositif selon la revendication 32, **caractérisé en ce que** les moyens de traction sont fixés au fourreau, ou traversent ledit fourreau.

34. Dispositif selon l'une quelconque des revendications précédentes, **caractérisé en ce que** au moins un aimant (210) est formé par une pastille percée dans le sens axial d'au moins un trou cylindrique (211) et comprenant, du coté d'une de ses faces, un canal transversal (212) parallèle à ladite face et propre à permettre le passage d'un fil de couture entièrement en dessous de la dite face.

35. Dispositif selon l'une quelconque des revendications précédentes, **caractérisé en ce que** au moins un aimant est formé par une pastille percée dans le sens axial d'au moins un trou cylindrique et comprenant, du coté d'une de ses faces, une coupelle (222) propre à permettre le passage d'un fil de couture entièrement en dessous de la dite face.

36. Dispositif selon l'une quelconque des revendications 34 à 35, **caractérisé en ce que** l'aimant comporte deux trous cylindriques (212, 212').

37. Dispositif selon l'une quelconque des revendications 34 à 36, **caractérisé en ce que** le ou les aimants sont recouverts d'un fourreau anti-magnétique sur au moins une face.

38. Dispositif selon l'une quelconque des revendications précédentes, **caractérisé en ce qu'**il comporte de plus des moyens (234, 235, 236) de détection et de signalisation de la bonne fermeture ou ajustage des parties du vêtement, de la chaussure ou de tout autre accessoire.

39. Dispositif selon la revendication 38, **caractérisé en ce que** les moyens de détection et de signalisation comprennent un circuit de fils conducteurs reliés aux aimants ou éléments ferromagnétiques, lesdits aimants ou éléments ferromagnétiques servant de contacteurs pour fermer le circuit.

40. Dispositif selon l'une quelconque de revendications 38 et 39, **caractérisé en ce que** il comporte de plus des moyens déclencheurs d'une alarme ou d'une commande en cas de respect ou de non de conditions spécifiques déterminées.

41. Dispositif pour chaussure selon l'une quelconque des revendications précédentes dépendantes de la revendication 27, **caractérisé en ce que** les moyens pour actionner à distance comprennent un interrupteur situé dans la semelle de la chaussure, pouvant être activé par l'utilisateur lorsqu'il enfile son pied dans la chaussure, ce qui permet le réglage automatique de la chaussure.

42. Dispositif de réglage d' ourlet pour vêtement, selon l'une quelconque des revendications 1 à 40, **caractérisé en ce que** le fourreau est prolongé par un pan de tissus auquel est fixé le deuxième aimant ou élément ferromagnétique.

43. Dispositif selon la revendication 42, **caractérisé en ce qu'**il comporte un lest à l'intérieur de l'ourlet.

44. Chaussure, **caractérisée en ce qu'**elle comporte un dispositif selon l'une quelconque des revendications 1 à 41.

45. Chaussure selon la revendication 44, **caractérisée en ce qu'**elle comporte trois parties pleines, à savoir une partie droite (332), une partie gauche (331) et une partie centrale (333), et deux parties vides, séparant entre elles deux à deux les parties pleines, le dispositif comportant au moins une sangle (334) fixée au milieu sur la partie centrale et munie de part et d'autre de fourreaux (326) avec aimants mobiles (325), propre à permettre le rapprochement des parties droite et gauche vers la partie centrale, pour régler le serrage de la chaussure.

46. Chaussure selon la revendication 45, dépendante de la revendication 27, **caractérisée en ce que** le dispositif comprend au moins une sangle (330) de réglage munie d'un aimant ou partie ferromagnétique propre à s'effacer à l'intérieur de la paroi de la chaussure, les moyens de motorisation étant propre à tirer ou libérer ladite sangle en automatique.

47. Vêtement **caractérisé en ce qu'**il comporte un dispositif selon l'une quelconque des revendications 1 à 40, 42 et 43.

48. Vêtement selon la revendication 47, dépendante des revendications 38 à 40, **caractérisé en ce qu'**il comporte une cotte (401) en toile tissée d'un fil conducteur relié à une alarme permettant d'identifier la coupure du fil et donc le caractère endommagé du vêtement.

49. Accessoire du type bretelles ou ceintures, sac, agenda et autre type de maroquinerie, **caractérisé en ce qu'**il comporte un dispositif selon l'une quelconque des revendications 1 à 48.

## Patentansprüche

1. Vorrichtung (1, 8, 13, 22) zum Zusammenhalten, Verstellen, Anpassen oder Schließen von Teilen von Kleidern, Schuhen oder anderen Accessoires, **dadurch gekennzeichnet**, das sie einen ersten Teil (2) enthält, der mindestens eine erste Hülse (3, 9, 15, 16, 24) enthält, in die mindestens ein erster Magnet oder ein erstes ferromagnetisches Element (4, 11, 17, 24) eingeführt ist, das in besagter ersten Hülse beweglich ist, und einen zweiter Teil (5), der mindestens einen zweiten Magneten oder ein zweites ferromagnetisches Element enthält (6, 12, 18, 30), das der magnetischen Anziehung des ersten Teils ausgesetzt oder unterworfen ist und das Befestigen, Einstellen, Anpassen oder Schließen des Kleidungsstücks, Schuhs oder Accessoires ermöglicht, wenn eines der besagten ersten und zweiten Teile (2, 5) von einem Benutzer betätigt wird, um mit einem anderen Teil zusammenzuwirken, wobei dank des Gleitens des ersten Magnets oder ferromagnetischen Elements in besagter erster Hülse eine Vielzahl an Einstellungen oder Angleichungen möglich ist.

2. Vorrichtung nach Anspruch 1, **dadurch gekennzeichnet, dass** der zweite Magnet oder das zweite ferromagnetische Element (12) in einer zweiten, zum zweiten Teil gehörenden Hülse enthalten ist und sich darin bewegen kann.

3. Vorrichtung nach Anspruch 1, **dadurch gekennzeichnet, dass** der zweite Magnet oder das zweite ferromagnetische Element (6, 18, 30) am zweiten Teil befestigt ist.

4. Vorrichtung nach einem der vorhergehenden Ansprüche, **dadurch gekennzeichnet, dass** der erste Teil und/oder der zweite Teil (14; 22, 23) zwei Hülsen enthält.

5. Vorrichtung nach einem der vorhergehenden Ansprüche, **dadurch gekennzeichnet, dass** einer der ersten und zweiten Teile mindestens zum Teil durch einen Gurt (333, 334, 330) oder einen Träger (261) gebildet wird.

6. Vorrichtung nach Anspruch 5, **dadurch gekennzeichnet, dass** mindestens einer der ersten und zweiten Magnete oder ferromagnetischen Elemente durch einen magnetisierten oder ferromagnetischen Bereich des Trägers oder Gurts gebildet wird, der zum entsprechenden ersten oder zweiten Teil gehört.

7. Vorrichtung nach einem der vorhergehenden Ansprüche, **dadurch gekennzeichnet, dass** einer oder mehrere Magneten oder ferromagnetische Elemente (34) eines Teil der Vorrichtung eine konkave Form aufweisen und der oder die Magneten oder ferromagnetischen Elemente (35) des anderen Teils eine, die besagte konkave Form ergänzende konvexe Form haben.

8. Vorrichtung nach einem der vorhergehenden Ansprüche, **dadurch gekennzeichnet, dass** einer oder mehrere Magneten oder ferromagnetische Elemente (4, 6, 11, 12, 17, 18, 25, 30) eine flache, trapezförmige, rechteckige, runde oder dreieckige Form haben.

9. Vorrichtung nach Anspruch 8, **dadurch gekennzeichnet, dass** mindestens ein Magnet oder ferromagnetisches Element (35, 41) eines Teils zylindrisch ist.

10. Vorrichtung nach Anspruch 9, **dadurch gekennzeichnet, dass** der entsprechende Magnet oder das entsprechende ferromagnetische Element des anderen Teils flach ist.

11. Vorrichtung nach Anspruch 9, **dadurch gekennzeichnet, dass** der entsprechende Magnet oder das entsprechende ferromagnetische Element (48, 52) des anderen Teils zylindrisch ist.

12. Vorrichtung nach einem der vorhergehenden Ansprüche, **dadurch gekennzeichnet, dass** es mechanische Antriebsmittel (55) für die Hülse(n) enthält.

13. Vorrichtung nach einem der vorhergehenden Ansprüche, **dadurch gekennzeichnet, dass** mindestens eines der ersten und zweiten Teile eine Reihe (67) von mindestens zwei Magneten oder ferromagnetischen Elementen enthält, (68, 69) die untereinander gelenkig verbunden sind.

14. Vorrichtung nach einem der vorhergehenden Ansprüche, **dadurch gekennzeichnet, dass** die Polung mindestens eines der Magneten (70, 71) fazial ist.

15. Vorrichtung nach einem der vorhergehenden Ansprüche, **dadurch gekennzeichnet, dass** die Polung mindestens eines der Magneten axial (78) ist, parallel zur Hülse.

16. Vorrichtung nach einem der vorhergehenden Ansprüche, **dadurch gekennzeichnet, dass** mindestens einer der Magneten (72, 73, 79, 80, 81, 82, 83) mehrpolig ist.

17. Vorrichtung nach einem der vorhergehenden Ansprüche, **dadurch gekennzeichnet, dass** sie mindestens zwei unterschiedlich gepolte Magneten (80, 81, 82, 83) in ein und der derselben Hülse enthält.

18. Vorrichtung nach einem der vorhergehenden Ansprüche, **dadurch gekennzeichnet, dass** jeder Magnet (85) mit einem Antimagnetschutz-Element (86, 77, 91, 105) verbunden ist.

19. Vorrichtung nach einem der vorhergehenden Ansprüche, **dadurch gekennzeichnet, dass** mindestens ein Magnet, da er mehrpolig ist, so angeordnet ist, das er zwischen zwei Verschlussteilen (91) positioniert vom Magnetfluss umfasst wird.

20. Vorrichtung nach einem der vorhergehenden Ansprüche, **dadurch gekennzeichnet, dass**, da der Magnet die Breite d hat, die strukturelle Dicke der Vorrichtung zwischen Magnet und ferromagnetischem Element kleiner als d/12 ist.

21. Vorrichtung nach einem der vorhergehenden Ansprüche, **dadurch gekennzeichnet, dass** mindestens ein Magnet oder ferromagnetisches Element mit einer Trägerplatte (93, 96, 104) verklebt, verschweißt oder in sie eingelassen ist.

22. Vorrichtung nach einem der vorhergehenden Ansprüche, **dadurch gekennzeichnet, dass** die Hülse außerdem über ihre gesamte Länge oder einen Teil ihrer Länge mit einen ferromagnetischen Gewebestreifen (108) versehen ist.

23. Vorrichtung nach einem der vorhergehenden Ansprüche, **dadurch gekennzeichnet, dass** die Hülse außerdem über mindestens einen Teil ihrer Länge eine Heftung mit ferromagnetischem Leitungsdraht (112) aufweist.

24. Vorrichtung nach einem der vorhergehenden Ansprüche, **dadurch gekennzeichnet, dass** die Magnete oder ferromagnetischen Elemente (114) Eckrundungen haben (115).

25. Vorrichtung nach einem der vorhergehenden Ansprüche, **dadurch gekennzeichnet, dass** die Magnete aus der Familie der seltenen Erden von Typ Neodyn Eisen Bor stammen.

26. Vorrichtung nach einem der vorhergehenden Ansprüche, **dadurch gekennzeichnet, dass** sie Mittel (120, 137, 308, 331, 362) zur Fernbedienung des oder der Magnete oder mobilen ferromagnetischen Elemente enthält.

27. Vorrichtung nach Anspruch 26 **dadurch gekennzeichnet, dass** die Mittel zur Fernbedienung Antriebsmittel für mindestens einen der Magnete oder eines der mobilen ferromagnetischen Elemente enthalten, die das Bewegen des oder der entsprechenden Hülsen ermöglichen.

28. Vorrichtung nach Anspruch 27, **dadurch gekennzeichnet, dass** sie Antriebsmittel für mindestens einen ersten und mindestens einen zweiten Magneten bzw. ein erstes und mindestens ein zweites ferromagnetisches Elements enthält, der oder das in der Lage ist, mit dem ersten zusammenzuwirken.

29. Vorrichtung nach Anspruch 28, **dadurch gekennzeichnet, dass** die Mittel zur Fernbedienung einen Mikroprozessor umfassen, der in der Lage ist, eine automatische Einstellung vorzunehmen, die zur optimierten Anpassung die Angleichung durch Begrenzung des Aufspannens ermöglicht.

30. Vorrichtung nach Anspruch 29, **dadurch gekennzeichnet, dass** die Mittel zur Fernbedienung außerdem die Mittel zum Speichern mehrerer Einstellungen bestimmter Benutzer oder verschiedener Situationen enthalten.

31. Vorrichtung nach einem der Ansprüche 26-30, **dadurch gekennzeichnet, dass** die Mittel zur Fernbedienung einen photoelektrischen Messfühler (144), und/oder einen Temperaturmessfühler und/oder einen Feuchtigkeitsmessfühler enthalten.

32. Vorrichtung nach einem der Ansprüche 26-31, **dadurch gekennzeichnet, dass** die Mittel zur Fernbedienung Zugmittel (161, 164 ; 160, 162) mit Gummis oder Federn enthalten, die mit dem Magneten oder dem mobilen ferromagnetischen Element befestigt oder verbunden sind, und in der Lage sind, über die entsprechende Hülse zu wirken, und Mittel zur Feststellung besagter Zugmittel in einer oder mehreren bestimmten Positionen.

33. Vorrichtung nach Anspruch 32, **dadurch gekennzeichnet, dass** die Zugmittel an der Hülse befestigt sind, oder durch besagte Hülse hindurchlaufen.

34. Vorrichtung nach einem der vorhergehenden Ansprüche, **dadurch gekennzeichnet, dass** mindestens ein Magnet (210) durch mindestens eine Scheibe gebildet wird, durch die in axiale Richtung mindestens ein zylindrisches Loch (211) gebohrt wurde, und die an einer ihrer Flächen einen Quergang (212) parallel zur besagten Fläche aufweist und das Durchziehen eines Nähdrahts unterhalb besagter Fläche ermöglicht.

35. Vorrichtung nach einem der vorhergehenden Ansprüche, **dadurch gekennzeichnet, dass** mindestens ein Magnet durch eine Scheibe gebildet wird, durch welche in axialer Richtung mindestens ein zylindrisches Loch gebohrt wurde und die auf der Seite einer ihrer Flächen eine Kappe (222) aufweist, die das Durchziehen eine Nähdrahts unterhalb besagter Fläche ermöglicht.

36. Vorrichtung nach einem der Ansprüche 34 bis 35, **dadurch gekennzeichnet, dass** der Magnet zwei zylindrische Bohrungen (212, 212') aufweist.

37. Vorrichtung nach einem der Ansprüche 34 bis 36, **dadurch gekennzeichnet, dass** der oder die Magneten auf mindestens einer Fläche mit einer Magnetschutzhülse bedeckt sind.

38. Vorrichtung nach einem der vorhergehenden Ansprüche, **dadurch gekennzeichnet, dass** sie außerdem Detektions- und Anzeigemittel (234, 235, 236) für das richtige Schließen oder das Anpassen der Kleiderteile, des Schuhs oder eines anderen Accessoires enthält.

39. Vorrichtung nach Anspruch 38, **dadurch gekennzeichnet, dass** die Detektions- und Anzeigemittel eine Leitungsdrahtschaltung enthalten, die mit den Magneten oder ferromagnetischen Elementen verbunden ist, wobei besagte Magnete oder ferromagnetischen Elemente als Schaltschütze zum Schließen des Stromkreises dienen.

40. Vorrichtung nach einem der Ansprüche 38 bis 39, **dadurch gekennzeichnet, dass** sie außerdem die Mittel zum Auslösen eines Alarms oder eines Befehls im Falle der Beachtung oder Missachtung bestimmter spezifischer Bedingungen enthält.

41. Vorrichtung für Schuhe nach einem der vorhergehenden, von Anspruch 27 abhängenden Ansprüche, **dadurch gekennzeichnet, dass** die Fernbedienungsmittel einen Schalter enthalten, der sich in der Sohle des Schuhs befindet und der vom Bediener aktiviert werden kann, wenn er mit seinem Fuß in den Schuh gleitet, was die automatische Regelung des Schuhs ermöglicht.

42. Vorrichtung zum Anpassen des Saums von Kleidern nach einem der Ansprüche 1 bis 40, **dadurch gekennzeichnet, dass** die Hülse durch eine Stofffläche verlängert wird, an der der zweite Magnet oder das zweite ferromagnetische Element befestigt ist.

43. Vorrichtung nach Anspruch 42, **dadurch gekennzeichnet, dass** sie im Saum beschwert ist.

44. Schuh, **dadurch gekennzeichnet, dass** er eine Vorrichtung gemäß einem der Ansprüche 1 bis 41 enthält.

45. Schuh nach Anspruch 44, **dadurch gekennzeichnet, dass** er drei massive Teile enthält, d.h. einen rechten Teil (332), einen linken Teil (331) und einen mittleren Teil (333), und zwei hohle Teile, die die massiven Teile voneinander trennen, wobei die Vorrichtung mindestens einen Gurt (334) aufweist, der zentral auf dem mittleren Teil befestigt und zu beiden Seiten der Hülsen (326) mit mobilen Magneten (325) versehen ist, und in der Lage ist, die Annäherung des rechten und linken Teils zum mittleren Teil hin zu ermöglichen, um den Schuh einzustellen.

46. Schuh nach Anspruch 45, unabhängig von Anspruch 27, **dadurch gekennzeichnet, dass** die Vorrichtung mindestens einen, mit einem Magneten oder ferromagnetischen Element versehenen Einstellgurt (330) enthält, der an der inneren Wand des Schuhs zurücktritt, wobei die Antriebsmittel in der Lage sind, besagten Gurt automatisch anzuziehen oder zu lockern.

47. Kleidungsstück **dadurch gekennzeichnet, dass** es eine Vorrichtung nach einer der Ansprüche 1 bis 40, 42 und 43 enthält.

48. Kleidungsstück nach Anspruch 47, der von den Ansprüchen 38 bis 40 abhängt, **dadurch gekennzeichnet, dass** es ein aus Leitungsdraht gewebtes Geflecht (401) enthält, das mit einer Alarmvorrichtung verbunden ist, welche das Durchtrennen des Drahts und folglich die Beschädigung des Kleidungsstücks erkennt.

49. Zubehör vom Typ Träger oder Gürtel, Tasche, Notizbuch und andere Arten von Lederwaren, **dadurch gekennzeichnet, dass** es eine Vorrichtung nach einer der Ansprüche 1 bis 48 enthält.

## Claims

1. A device (1, 8, 13, 22) for holding together, adjusting, fitting or fastening parts of a garment, shoe, or any other accessory, wherein a first part (2) containing at least one first sheath (3, 9, 15, 16, 24) in which at least one first magnet or ferromagnetic element (4, 11, 17, 24) is inserted, these being movable inside the said first sheath, and a second part (5) containing at least one second magnet or ferromagnetic element (6, 12, 18, 30) subject or submitted to the magnetic attraction of the first magnet or ferromagnetic element of the first part, are used to hold together, adjust, fit or fasten the garment, shoe or accessory when one of the first and second parts (2, 5) is activated by a user to work in conjunction with the other part, a multitude of adjustments or alterations being possible through the sliding of the first magnet or ferromagnetic element in the said first sheath.

2. A device as claimed in claim 1, wherein the second magnet or ferromagnetic element (12) is itself included and movable in a second sheath belonging to the second part.

3. A device as claimed in claim 1, wherein the second magnet or ferromagnetic element (6, 18, 30) is attached to the second part.

4. A device as claimed in any preceding claim, wherein the first part and/or second part (14, 22, 23) have two sheathes.

5. A device as claimed in any preceding claim, wherein one of the first and second parts is at least in part formed by a strap (333, 334, 330) or braces (261).

6. A device as claimed in claim 5, wherein at least one of the first and second magnets or ferromagnetic elements is formed by a magnetised or ferromagnetic area on the said braces or strap belonging to the first or second corresponding part.

7. A device as claimed in any preceding claim, wherein one or more magnets or ferromagnetic elements (34) of a part of the device, are concave in shape, and the magnet(s) or ferromagnetic element(s) (35) of the other part is(are) convex in shape and complementary to the said concave shape.

8. A device as claimed in any preceding claim, wherein one or more magnets or ferromagnetic elements (4, 6, 11, 12, 17, 18, 25, 30) are flat, trapezoid, rectangular, circular or triangular in shape.

9. A device as claimed in claim 8, wherein at least one magnet or ferromagnetic element (35, 41) of one part is cylindrical.

10. A device as claimed in claim 9, wherein the corresponding magnet or ferromagnetic element of the other part is flat.

11. A device as claimed in claim 9, wherein the corresponding magnet or ferromagnetic element (48, 52) of the other part is cylindrical.

12. A device as claimed in any preceding claim, wherein it contains the means (55) for mechanically moving the sheath(es).

13. A device as claimed in any preceding claim, wherein at least one of the first and second parts has a series (67) of at least two magnets or ferromagnetic elements (68, 69) hinged together.

14. A device as claimed in any preceding claim, wherein at least one of the magnets (70, 71) is surface-polarised.

15. A device as claimed in any preceding claim, wherein the polarisation of at least one of the magnets is axial (78), parallel to the sheath.

16. A device as claimed in any preceding claim, wherein at least one of the magnets (72, 73, 79, 80, 81, 82, 83) is multipolar.

17. A device as claimed in any preceding claim, wherein it contains at least two magnets (80, 81, 82, 83) in the same sheath, of opposite polarisation.

18. A device as claimed in any preceding claim, wherein each magnet (85) is associated with an antimagnetic protection component (86, 77, 91, 105).

19. A device as claimed in any preceding claim, wherein at least one magnet being multipolar, it is sandwiched between two parts (91) used to block the magnetic flux.

20. A device as claimed in any preceding claim, wherein the magnet being of width d, the structural thickness of the device between the magnet and ferromagnetic element is less than d/12.

21. A device as claimed in any preceding claim, wherein at least one magnet or ferromagnetic element is glued, welded or embedded on a support plate (93, 96, 104).

22. A device as claimed in any preceding claim, wherein the sheath also has a strip of ferromagnetic cloth (108) along all or part of its length.

23. A device as claimed in any preceding claim, wherein the sheath also has stitches sewn with ferromagnetic conductor wire (112) along at least part of its length.

24. A device as claimed in any preceding claim, wherein the magnets or ferromagnetic elements (114) have rounded edges (115).

25. A device as claimed in any preceding claim, wherein the magnets are produced from the family of rare earths of the type Neodymium Iron Boron.

26. A device as claimed in any preceding claim, wherein it contains the means (120, 137, 308, 331, 362) to activate the movable magnet(s) or ferromagnetic element (s) remotely.

27. A device as claimed in claim 26, wherein the means for remote activation contain the means for motorisation of at least one of the movable magnets or ferromagnetic parts, allowing the mechanical movement of the corresponding sheath (es).

28. A device as claimed in claim 27, wherein it contains the means for motorisation of at least one first and at least one second magnet or ferromagnetic element, capable of working in conjunction with the first one.

29. A device as claimed in claim 28, wherein the means for remote activation include a microprocessor, used for automatic adjustment so that the item can be adapted during use, by limiting tightening, and thus ensuring optimum adjustment.

30. A device as claimed in claim 29, wherein the means for remote activation also include the means for storing different adjustments, corresponding to different users or situations.

31. A device as claimed in any of the preceding claims 26 to 30, wherein the means for remote activation include a photoelectric sensor (144), and/or a temperature sensor, and/or a humidity sensor.

32. A device as claimed in any of the preceding claims 26 to 31, wherein the means for remote activation include an elastic or spring-operated traction system (161, 164; 160, 162) using attached or connected to the movable magnet or ferromagnetic element, and capable of acting through the corresponding sheath, and a system for locking the said traction system in one or more preset positions.

33. A device as claimed in claim 32, wherein the traction system is attached to the sheath, or passes through the said sheath.

34. A device as claimed in any preceding claim, wherein at least one magnet (210) is formed from a block drilled along its axis with at least one cylindrical hole (211) and containing, on the side of one of its surfaces, a transverse channel (212) parallel to the said surface and through which sewing thread can be run entirely below the said surface.

35. A device as claimed in any preceding claim, wherein at least one magnet is formed from a block drilled along its axis with at least one cylindrical hole and containing, on the side of one of its surfaces, a cupel (222) through which sewing thread can be run entirely below the said surface.

36. A device as claimed in any of the claims 34 to 35, wherein the magnet has two cylindrical holes (212, 212').

37. A device as claimed in any of the claims 34 to 36, wherein the magnet(s) are covered with an antimagnetic sheath on at least one surface.

38. A device as claimed in any preceding claim, wherein it also contains the means (234, 235, 236) for detecting and signalling that the parts of the garment, shoe or any other accessory are correctly fastened or fitted.

39. A device as claimed in claim 38, wherein the detection and signalling system contains a circuit of conductor wires connected to the magnets or ferromagnetic elements, the said magnets or ferromagnetic elements acting as contactors to close the circuit.

40. A device as claimed in any of the claims 38 and 39, wherein it also contains the means for triggering an alarm or sending a command if specific preset conditions are complied or not complied with.

41. A device for a shoe as claimed in any of the preceding claims dependent on claim 27, wherein the means for remote activation include a switch located in the sole of the shoe, which can be activated by the user when he puts his foot in the shoe, this allowing automatic adjustment of the shoe.

42. A device for adjusting the hem of a garment, as claimed in any of the claims 1 to 40, wherein the sheath is extended by a piece of fabric to which the second magnet or ferromagnetic element is attached.

43. A device as claimed in claim 42, wherein it is weighted inside the hem.

44. A shoe, containing a device as claimed in any of the claims 1 to 41.

45. A shoe as claimed in claim 44, wherein it is comprised of three solid sections, namely a right section (332), a left section (331) and a central section (333), and two open sections, each one separating the two solid sections on either side of it, the device containing at least one strap (334) fixed to the middle on the central section and fitted on both sides with sheathes (326) containing movable magnets (325), used to bring the right and left sections towards the central section, in order to adjust tightening of the shoe.

46. A shoe as claimed in claim 45, dependent on claim 27, wherein the device has at least one adjustment strap (330) containing a magnet or ferromagnetic part which disappears into the wall of the shoe, the motorisation system being capable of pulling or releasing the said strap automatically.

47. A garment, containing a device as claimed in any of the claims 1 to 40, 42 and 43.

48. A garment as claimed in claim 47, dependent on claims 38 to 40, wherein it contains a cloth, the weft (401) of which is threaded with conductor wire connected to an alarm used to signal if the wire is cut and therefore that the garment is damaged.

49. An accessory such as braces or belts, bags, organisers and other types of leather goods, wherein it contains a device as claimed in any of the claims 1 to 48.
